# EUROPÄISCHE PATENTANMELDUNG

(11) **EP 0 780 085 A1**
(43) Veröffentlichungstag der Anmeldung: **25.06.1997**
(21) Anmeldenummer: 95810808.6
(22) Anmeldetag: 21.12.1995
(51) Int. Cl.: A47L 9/04

(54) **Staubsauger sowie Staubsaugerdüse zum Gebrauch im Staubsauger**

(71) Anmelder: Fust, Walter, 3063 Ittigen (CH)
(72) Erfinder: Fust, Walter, 3063 Ittigen (CH)
(74) Vertreter: AMMANN PATENTANWAELTE AG BERN

(57) **Zusammenfassung**

Ein Staubsauger mit einer Saugdüse ist mit Mitteln (8, 9, 10) versehen, welche dazu geeignet sind, die Kontaktfläche (13) der Saugdüse (1) zur zu reinigenden Fläche in Schwingung zu versetzen. Dadurch wird die existierende Kontaktfläche (13) der Saugdüse (1) aktiviert und in den Reinigungsprozess einbezogen.

## Beschreibung

Die Erfindung betrifft einen Staubsauger gemäss dem Oberbegriff des Patentanspruchs 1. Weiterhin betrifft die Erfindung eine Staubsaugerdüse mit einer antreibbaren Unwucht zum Gebrauch im Staubsauger.

Beim Staubsaugen bildet eine an der Saugdüse vorgesehene Saugrille zusammen mit der zu reinigenden Oberfläche einen horizontalen Saugkanal, in dem ein konstanter Luftstrom mit einer hohen Luftgeschwindigkeit erzeugt wird. Dieser starke Luftstrom löst den Schmutz von der zu reinigenden Oberfläche los, wonach der Schmutz weggesaugt wird. Beim sogenannten Klopfsauger wird zusätzlich eine von einem Motor angetriebene, rotierende Klopfwalze zum Loslösen des Schmutzes verwendet. Dazu muss die Saugrille aber zwangsläufig breiter ausgebildet werden, so dass auch der Saugkanal breiter ist, wodurch die dort erreichbare Geschwindigkeit des Luftstroms geringer ist, was die reinigende Wirkung beeinträchtigt. Zudem ist die Konstruktion recht schwer, und sie erfordert eine aus Sicherheits- und Beweglichkeitsgründen unerwünschte elektrische Leitung zur Saugerdüse. Bei einem Bürstensauger werden angetriebene Bürsten zum Loslösen der Verschmutzungen eingesetzt. Dies ergibt in etwa die gleichen Nachteile wie beim Klopfsauger.

Weiterhin sind Staubsauger bekannt, bei denen der Schmutz mit Hilfe von Luftschwingungen oder hochfrequenten Schwingungen vom zu reinigenden Gegenstand losgelöst wird. Diese Schwingungen werden mittels elektromagnetischer oder piezoelektrischer Vibratoren erzeugt, welche teuer sind, viel Energie verbrauchen und wiederum eine elektrische Leitung zur Saugerdüse benötigen. Auch hier sind breite Saugrillen erforderlich.

Der Erfindung liegt die Aufgabe zugrunde, einen gattungsgemässen Staubsauger zu schaffen, der beim Staubsaugen, auf einfache und kostengünstige Weise und ohne zusätzliche Mittel zum Kontaktieren der zu reinigenden Oberfläche, eine wirksame Loslösung von Schmutzteilchen und somit eine gründliche Reinigung ermöglicht.

Erfindungsgemäss wird dies durch die Merkmale des kennzeichnenden Teils des Patentanspruchs 1 erreicht. Die existierende Kontaktfläche der Düse wird aktiviert und in den Reinigungsprozess einbezogen. Der Schmutz wird dadurch wirkungsvoll losgelöst und weggeführt, ohne dass teure und komplizierte Hilfsmittel nötig wären.

Weitere vorteilhafte Ausführungsformen gehen aus den Unteransprüchen hervor.

Nachfolgend wird eine beispielsweise Ausführungsform der Erfindung an Hand der Zeichnung näher erläutert. Es zeigen:
- Fig. 1: eine schematische Schnittansicht des Staubsaugers gemäss der Erfindung, und
- Fig. 2: eine schematische Draufsicht des Staubsaugers gemäss der Erfindung.

Die Figur 1 zeigt eine schematische Schnittansicht des erfindungsgemässen Staubsaugers. Eine Saugdüse 1 ist über ein Gelenkteil 2 gelenkig mit einem Saugrohr 3 verbunden, welches in an sich bekannter Weise mit einem nicht dargestellten Motorteil des Staubsaugers verbunden ist. Das Saugrohr 3 ist über einen im Inneren der Saugdüse 1 verlaufenden Zwischenkanal 4 mit einer Anzahl von schmalen Saugrillen 5 verbunden. Diese Saugrillen 5 verlaufen etwa senkrecht zur Fläche der Zeichnung über nahezu die ganze Breite der Saugdüse 1 und bilden beim Staubsaugen, zusammen mit der zu reinigenden Oberfläche, jeweils einen (abgesehen von der Verbindung zum Zwischenkanal 4) radial geschlossenen Saugkanal. An den Enden jeder Saugrille 5 ist jeweils eine kleine Einlassöffnung 6 vorgesehen, über welche die Aussenluft beim Staubsaugen in die mittels der Saugrillen 5 geformten Saugkanäle eintreten kann.

Auf der Saugdüse 1 ist ein Gehäuse 7 vorgesehen, in dem ein Elektromotor 8 angeordnet ist, welcher mindestens eine Unwucht 9 antreiben kann, Der Elektromotor 8 ist von einem Akkumulator 10 speisbar. Dieser Akkumulator 10 umfasst beispielsweise eine Anzahl von aufladbaren Nickel-Cadmium-Batterien. Zum Ein- und Ausschalten des Elektromotors 8 ist ein Schiebeschalter 11 vorgesehen. Auch ist es möglich, mittels verschiedener Stellungen des Schiebeschalters 11 unterschiedliche Drehzahlen des Motors 8 einzustellen. Ueber einen Aufladeeingang 12 (siehe Figur 2) kann der Akkumulator 10 mittels eines nicht gezeigten, an sich bekannten Aufladegeräts aufgeladen werden. Die Saugdüse 1 weist eine Kontaktfläche 13 zur zu reinigenden Fläche auf. Die Teile 8, 10, 11 und 12 sind in an sich bekannter Weise mittels entsprechender, nicht dargestellter Anschlussleitungen verbunden.

In der Figur 2 ist eine schematische Draufsicht des Staubsaugers gemäss der Erfindung wiedergegeben. Deutlichkeitshalber ist nur eine Saugrille 5 dargestellt, obwohl natürlich auch mehrere, parallele Saugrillen 5 möglich sind. Das Gehäuse 7 ist auf der Saugdüse 1 montiert oder einteilig mit derselben ausgeführt. Der Elektromotor 8 ist direkt auf dem Düsenkörper befestigt. Die Unwucht 9 umfasst zwei Unwuchtgewichte 9a und 9b, welche symmetrisch auf den beiden Enden der Motorachse 14 befestigt sind. Die Motorachse 14 ist senkrecht zur Schieberichtung der Saugdüse 1 angeordnet. Hierdurch können die Schiebekräfte reduziert werden.

Der erfindungsgemässe Staubsauger funktioniert folgendermassen: Beim Staubsaugen schaltet der Gebraucher mittels des Schalters 11 den Elektromotor 8 ein. Dieser treibt die Unwucht 9 an, welche die Saugdüse 1 in Schwingung versetzt. Dabei ist entscheidend, dass die Kontaktfläche 13 der Saugdüse 1 (die Fläche, welche beim Staubsaugen mit dem zu reinigenden Gegenstand in Berührung steht) in Schwingung versetzt wird. Dadurch wird nämlich erreicht, dass die sich auf der zu reinigenden Fläche befindenden Schmutzteilchen losgerüttelt werden, was zu einer gründlichen Reinigung führt. Die bereits vorhandene Kontaktfläche 13 der Düse 1 wird so aktiviert und in den Reinigungsprozess einbezogen.

Jede an der Saugdüse 1 vorgesehene, feste Saugrille 5 bildet beim Staubsaugen zusammen mit der zu reinigenden Oberfläche einen horizontalen, radial geschlossenen und hindernisfreien Saugkanal, in dem ein konstanter Luftstrom mit einer hohen Luftgeschwindigkeit erzeugt wird, welcher Luftstrom den Schmutz vom zu reinigenden Gegenstand loslöst, wonach dieser über den Zwischenkanal 4 und das Saugrohr 3 weggesaugt wird. Teile der festen Ränder der Saugrille 5 bilden einen Teil der Kontaktfläche 13 und sind durch die Unwucht 9 in Schwingung versetzbar. Es hat sich herausgestellt, dass die Kombination der schmalen, hindernisfreien Saugrille 5 mit der vibrierenden Kontaktfläche 13 eine besonders gründliche Reinigung ermöglicht. Die Vibrationen der Wände der Saugrille 5 bewegen die dortigen Schmutzteilchen derart, dass diese vom unbehinderten, starken Luftstrom erfasst, losgelöst und mitgenommen werden.

Natürlich sind auch andere Mittel zum Vibrieren der Kontaktfläche 13 der Saugdüse 1 möglich. Die antreibbare Unwucht 9 ist jedoch eine wirksame, einfache und kostengünstige Lösung. Sie kann direkt an der Saugdüse 1 angeordnet werden, so dass die ganze Saugdüse 1 in Schwingung versetzt wird. Vorteilhaft ist die Unwucht 9 mittels des Elektromotors 8 antreibbar, welcher vom aufladbaren Akkumulator 10 speisbar ist. Auf diese Weise ist keine elektrische Leitung vom Motorteil des Staubsaugers zur Saugerdüse 1 erforderlich.

Die Staubsaugerdüse 1 mit den Teilen 7 bis 12 kann als Nachrüst-Einheit zur Verbesserung der Reinigungsleistung an einen normalen Staubsauger montiert werden.

In einer weiteren, nicht dargestellten Ausführungsform ist die Saugrille 5 mit der Kontaktfläche 13 nicht fest an der Saugdüse 1 angeordnet, sondern schwingungsgedämpft an der Saugdüse 1 gelagert. Die Unwucht 9 ist dann derart angeordnet, dass sie die schwingungsgedämpft gelagerte Saugrille 5 in Schwingung versetzen kann. Dies hat den Vorteil, dass nicht die ganze Saugdüse 1 mitvibriert, so dass weniger Energie verbraucht wird.

## Patentansprüche

1. Staubsauger mit einer Saugdüse, **dadurch gekennzeichnet**, **dass** Mittel (8, 9, 10) vorgesehen sind, welche dazu geeignet sind, die Kontaktfläche (13) der Saugdüse (1) in Schwingung zu versetzen.

2. Staubsauger nach Anspruch 1, **dadurch gekennzeichnet**, **dass** an der Saugdüse (1) mindestens eine Saugrille (5) vorgesehen ist, deren Ränder teilweise einen Teil der Kontaktfläche (13) bilden und durch die Mittel (8, 9, 10) in Schwingung versetzbar sind.

3. Staubsauger nach einem der Ansprüche 1 und 2, **dadurch gekennzeichnet**, **dass** die Mittel (8, 9, 10) eine antreibbare Unwucht (9) umfassen, welche dazu geeignet ist, die Saugdüse (1) in Schwingung zu versetzen.

4. Staubsauger nach Anspruch 3, **dadurch gekennzeichnet**, **dass** die Unwucht (9) direkt an der Saugdüse (1) angeordnet ist.

5. Staubsauger nach einem der Ansprüche 3 und 4, **dadurch gekennzeichnet, dass** die Unwucht (9) mittels eines Elektromotors (8) antreibbar ist

6. Staubsauger nach Anspruch 5, **dadurch gekennzeichnet**, dass der Elektromotor (8) von einem aufladbaren Akkumulator (10) speisbar ist.

7. Staubsauger nach einem der Ansprüche 3 bis 6, **dadurch gekennzeichnet, dass** die Unwucht (9) zwei Unwuchtgewichte (9a, 9b) umfasst, welche auf einer Motorwelle (14) befestigt sind, wobei die Motorwelle (14) senkrecht zur Schieberichtung der Saugdüse (1) angeordnet ist.

8. Staubsauger nach einem der Ansprüche 2 bis 7, **dadurch gekennzeichnet, dass** die Saugrille (5) fest an der Saugdüse (1) angeordnet ist.

9. Staubsauger nach einem der Ansprüche 2 bis 7, **dadurch gekennzeichnet, dass** die Saugrille (5) schwingungsgedämpft an der Saugdüse (1) gelagert ist.

10. Staubsaugerdüse mit einer antreibbaren Unwucht zum Gebrauch in einem Staubsauger nach einem der Ansprüche 1 bis 9.
